# EUROPÄISCHE PATENTSCHRIFT

(11) **EP 1 267 067 B1**
(45) Veröffentlichungstag und Bekanntmachung des Hinweises auf die Patenterteilung: **25.02.2004**
(21) Anmeldenummer: 02010408.9
(22) Anmeldetag: 08.05.2002
(51) Int. Cl.: F02M 35/108, F02B 27/02

(54) **Gemischaufbereitungsvorrichtung für einen Verbrennungsmotor**
Mixture preparation device for a combustion engine
Dispositif de préparation du mélange pour un moteur à combustion interne

(30) Priorität: 13.06.2001 DE 10128785
(43) Veröffentlichungstag der Anmeldung: 18.12.2002
(73) Patentinhaber: Bayerische Motoren Werke Aktiengesellschaft, 80809 München (DE)
(72) Erfinder: Gartner, Jurij, 82110 Germering (DE)

(56) Entgegenhaltungen:
- EP-A- 0 330 302
- EP-A- 0 745 761
- DE-A- 19 634 913
- DE-U- 29 815 458
- US-A- 5 092 284

## Beschreibung

Die Erfindung betrifft eine Gemischaufbereitungsvorrichtung für einen Verbrennungsmotor.

Eine Gemischaufbereitungsvorrichtung für einen Verbrennungsmotor dient u.a. dazu, die Last eines Verbrennungsmotors über die Justierung der Durchflußmenge durch den Einlaßkanal des Verbrennungsmotors zu steuern. Üblicherweise wird passend zur Durchflußmenge von Luft eine bestimmte Menge an Kraftstoff entweder in den Einlaßkanal oder direkt in den Brennraum hinzu dosiert, um eine geeignete Verbrennung im Brennraum zu erhalten. Zur Justierung der Durchflußmenge wird üblicherweise im Einlaßkanal eine Drosseleinrichtung, wie eine Drosselklappe, ein Schieber oder eine Blende verwendet, die entweder in einem Vergaser integriert ist, oder als separate Einrichtung im Einlaßkanal vorgesehen sein kann.

Bei einem intermittierend arbeitenden Verbrennungsmotor, wie beispielsweise einem Hubkolbenmotor, ist die Länge des Einlaßkanals derart auf die übrigen Bauteile des Verbrennungsmotors abgestimmt, daß die im Einlaßkanal schwingende Luftsäule, die durch das intermittierende Arbeiten des Verbrennungsmotors erzeugt wird, den Füllungsgrad des Verbrennungsmotors verbessert. Ein Einlaßkanal ist hierzu auf einer Seite mit dem Brennraum beispielsweise über ein Ventil verbunden und auf der anderen Seite über eine Einlaßöffnung zur Atmosphäre hin geöffnet. Üblicherweise hat die Einlaßöffnung einen Ansaugtrichter, wobei das Drosselorgan stromab des Einlaßtrichters bzw. der Einlaßöffnung angeordnet ist, um eine Beruhigungsstrecke für die angesaugte Luft auszubilden. Das Drosselorgan ist daher in einem mittleren Abschnitt des Einlaßkanals vorgesehen, was den Nachteil hat, daß das Drosselorgan die im Einlaßkanal schwingende Luftsäule bzw. Gassäule stört, und somit die Füllung des Brennraums negativ beeinflußt. Eine durch das Drosselorgan verursachte Störung ist insbesondere dann gegeben, wenn im Teillastbereich das Drosselorgan den Einlaßkanal teilweise einschnürt, wie z. B. eine teilweise geöffnete Drosselklappe oder ein teilweise geöffneter Schieber. Eine Drosselklappe oder ein Schieber oder auch ein sonstiges Drosselorgan stellt aber auch bei voller Öffnung des jeweiligen Drosselorgans eine Störung für die im Einlaßkanal schwingende Luftsäule dar. Beispielsweise bei einer Drosselklappe verbleibt die geöffnete Drosselklappe immer in der Mitte des Einlaßkanals oder bei einem Schieber gibt es Kanten entlang der Schieberführung, die den Durchfluß durch den Einlaßkanal und die Schwingung der Luftsäule stören.

Aus der DE 40 41 795 A1 ist eine Drosselvorrichtung bekannt, die einen zwischen zwei Ringen aufgenommenen Schlauch aufweist, wobei der Drosselvorgang und damit die Verengung eines Durchlaßquerschnitts durch Verdrehen der beiden Ringe gegeneinander erfolgt. In diesem Fall ist zwar die Drosselströmung günstiger ausgebildet, jedoch ist auch in diesem Fall die Drossel stromab der Einlaßöffnung des Einlaßkanals angeordnet, wodurch je nach Drosselstellung eine mehr oder weniger große Störung der schwingenden Luftsäule im Einlaßkanal auftritt.

Der Erfindung liegt daher die Aufgabe zugrunde, eine Gemischaufbereitungseinrichtung für einen Verbrennungsmotor zur Verfügung zu stellen, bei der die Last des Verbrennungsmotors variiert werden kann, ohne die schwingende Luftsäule im Einlaßkanal zu stören.

Diese Aufgabe wird gelöst, durch eine Gemischaufbereitungsvorrichtung mit den Merkmalen des Patentanspruchs 1 und durch ein Verfahren zum Betreiben einer Gemischaufbereitungseinrichtung mit den Merkmalen nach Anspruch 13.

Indem der Drosselkörper einer Drosseleinrichtung an der Einlaßöffnung des Einlaßkanals angeordnet ist und durch eine Relativbewegung zwischen dem Drosselkörper und der Einlaßöffnung der Öffnungsgrad der Einlaßöffnung gegenüber der Umgebung einstellbar ist, kann die Durchflußmenge durch den Einlaßkanal gesteuert werden, wobei eine Störung der schwingenden Gassäule innerhalb des Einlaßkanals vermieden wird. Da die Drosselvorrichtung an der Einlaßöffnung des Einlaßkanals positioniert ist, werden jegliche Einschnürungen, Störkanten oder im Einlaßkanal befindliche Drosselkörper eliminiert, wobei eine freie und ungestörte Strömung durch den Einlaßkanal möglich ist.

In einer vorteilhaften Ausführung erfolgt die Relativbewegung zwischen dem Drosselkörper und der Einlaßöffnung lotrecht zur Ebene der Einlaßöffnung oder in axialer Richtung zum Einlaßkanal, wobei ein veränderbarer, umlaufender Spalt zwischen dem Umfang der Einlaßöffnung und dem Drosselkörper einstellbar ist. Hierbei kann der Drosselkörper als eine Platte, die lotrecht zur Ebene der Einlaßöffnung beweglich ist, oder als ein in die Einlaßöffnung einführbarer und zum Einlaßendabschnitt des Einlaßkanals passender Stöpsel oder als eine Kombination aus Platte und Stöpsel ausgebildet sein. Dadurch, daß ein umlaufender Spalt, bevorzugt ein ringförmiger umlaufender Spalt, zwischen dem Umfang der Einlaßöffnung und dem Drosselkörper einstellbar ist, wird auf besonders vorteilhafte Weise die Einströmung von gasförmigem Medium im Randbereich der Einlaßöffnung bewerkstelligt, über den normalerweise die hauptsächliche Einströmung von gasförmigem Medium über die Einlaßöffnung in den Einlaßkanal erfolgt. Dadurch ist es möglich, die Strömung beim Einströmen in den Einlaßkanal minimal zu stören, wobei durch Verändern der Größe des umlaufenden Spalts die angesaugte Gasmenge und damit die Last des Motors reguliert werden kann.

Im Drosselkörper ist eine Umgehungsleitung ausgebildet, die die Umgebung mit dem Einlaßkanal verbindet, wobei in der Umgehungsleitung ein zusätzliches Drosselorgan vorgesehen ist, um eine Durchflußmengensteuerung für kleine Durchflußmengen, wie den Leerlauf und den unteren Teillastbereich auszubilden. Durch dieses in der Umgehungsleitung angeordnete zusätzliche Drosselorgan wird eine zusätzliche Durchflußmengensteuerung für kleine Durchflußmengen zur Verfügung gestellt, die in Registeranordnung zur Durchflußmengensteuerung über den ringförmigen Spalt steuerbar ist. Somit ist eine optimale Durchflußmengensteuerung vom Leerlauf bis zum Vollastbereich des Verbrennungsmotors gewährleistet.

In einer besonders vorteilhaften Ausführung ist der die Einlaßöffnung aufweisende Einlaßendabschnitt des Einlaßkanals als rotationssymmetrischer Einlaßtrichter und der Drosselkörper als rotoationssymmetrischer, kugelförmiger Körper ausgebildet, wobei eine Mittellinie des kugelförmigen Körpers und die Mittellinie des Einlaßtrichters deckungsgleich sind. Hierbei wird ein besonders strömungsgünstiger, ringförmiger Spalt zwischen dem Einlaßtrichter und dem kugelförmigen Körper ausgebildet, wobei das Einstellen des Spalts durch eine Relativbewegung zwischen dem Einlaßtrichter und dem kugelförmigen Körper längs der Mittellinien erfolgt. D. h., daß entweder der kugelförmige Körper in den feststehenden Einlaßtrichter hinein und heraus bewegt wird oder, daß der Einlaßtrichter gegenüber dem feststehenden kugelförmigen Körper mittels einer ersten Bewegungseinrichtung hin und her bewegt wird.

In einer vorteilhaften Ausführung ist der die Einlaßöffnung aufweisende Einlaßendabschnitt des Einlaßkanals teleskopartig gegenüber dem verbleibenden Einlaßkanal verschieblich, um so die Relativbewegung zwischen Drosselkörper und Einlaßöffnung zu bewerkstelligen, wobei sich die Länge des Einlaßkanals mit zunehmender Freigabe des Spalts zwischen Drosselkörper und Einlaßöffnung verkürzt. Da mit zunehmender Last und damit auch zunehmenden Drehzahlen der Füllungsgrad des Motors durch einen sich verkürzenden Einlaßkanal verbessert wird, ist es besonders vorteilhaft, den Einlaßendabschnitt, der bevorzugt als Trichter ausgebildet ist, gegenüber dem feststehenden Drosselkörper zurückzuziehen und damit den ringförmigen Spalt frei zu geben.

In einer weiteren vorteilhaften Ausführung ist der Drosselkörper mittels einer zweiten Bewegungseinrichtung lotrecht zur Ebene der Einlaßöffnung oder in axialer Richtung des Einlaßkanals bewegbar, um die Größe des Spalts (32) zwischen Drosselkörper und Einlaßöffnung einzustellen. Hierdurch ist es möglich, über die erste Bewegungseinrichtung die Länge des Einlaßkanals passend zur gegenwärtigen Drehzahl des Verbrennungsmotors einzustellen und gleichzeitig über die zweite Bewegungseinrichtung die Größe des Spalts und damit die gegenwärtig gewünschte Last einzustellen, wobei die erste und die zweite Bewegungseinrichtung eine überlagerte und koordinierte Bewegung ausführen.

In einer vorteilhaften Ausführung ist ein Kraftstoffventil zum Einbringen von Kraftstoff in den Einlaßkanal passend zur Menge der angesaugten Umgebungsluft vorgesehen, wobei das Kraftstoffventil bevorzugt im Drosselkörper angeordnet ist und Kraftstoff über eine Kraftstoffauslaßöffnung des Kraftstoffventils in Richtung der Mittellinie des Einlaßkanals eingebracht wird. Auf diese Weise ist es möglich den Kraftstoff optimal in die Luftströmung zu dosieren und eine gute Vermischung bei nahezu jeder Last zu erhalten.

In einer vorteilhaften Ausführung mündet die Kraftstoffauslaßöffnung des Kraftstoffventils in eine im Drosselkörper koaxial zur Mittellinie des Drosselkörpers ausgebildete, zum Einlaßkanal hin göffnete zylindrische Kammer, wobei die Umgehungsleitung bevorzugt auf wenigstens zwei Teilleitungen verzweigt ist, die in die zylindrische Kammer quer zur Einbringungsrichtung des Kraftstoffs münden. Hierdurch ist insbesondere im Leerlauf und im unteren Teillastbereich eine gute Vermischung von Kraftstoff und Luft gewährleistet.

In einer vorteilhaften Ausführung ist ein Luftsammelgehäuse vorgesehen, das die Einlaßöffnung und den Drosselkörper aufnimmt, wobei das Luftsammelgehäuse sich über einen Luftfilter zur Atmosphäre hin öffnet. Durch die Abstimmung der Größe bzw. des Volumens des Luftsammelgehäuses ist es möglich, die im Einlaßkanal schwingende Luftsäule und damit den Füllungsgrad des Motors positiv zu beeinflussen. Weiterhin wird die Brandgefahr im Einlaßbereich des Verbrennungsmotors durch das Vorsehen des Luftsammelgehäuses vermindert.

Weiter Ausgestaltungen der Erfindung sind in den üblichen Unteransprüchen angegeben.

Ein bevorzugtes Ausführungsbeispiel wird im folgenden unter Hinweis auf die beigefügten Zeichnungen näher beschrieben, wobei:
Fig. 1 eine Schnittansicht durch die Gemischaufbereitungsvorrichtung für einen Verbrennungsmotor mit vollständig geschlossener Durchflußmengensteuerungseinrichtung ist;
Fig. 2 eine Schnittansicht der Gemischaufbereitungsvorrichtung für einen Verbrennungsmotor mit vollständig geöffneter Durchflußmengensteuerungseinrichtung ist;
Fig. 3 eine teilweise Schrägansicht der Gemischaufbereitungsvorrichtung für einen Verbrennungsmotor mit vier in Reihe angeordneten Einlaßkanälen ist.

Gemäß Fig. 1 und 2 hat die Gemischaufbereitungsvorrichtung einen Einlaßkanal 2 eine Durchflußmengensteuerungseinrichtung 4 zum Steuern der Durchflußmenge eines gasförmigen Mediums, insbesondere von Luft, durch den Einlaßkanal 2, die zur Steuerung der Last des Verbrennungsmotors insbesondere im mittleren und oberen Lastbereich dient. Weiterhin hat die Gemischaufbereitungsvorrichtung eine zusätzliche Durchflußmengensteuerungseinrichtung 6 für ein gasförmiges Medium, insbesondere Luft, die zur Steuerung der Last des Verbrennungsmotors im Leerlaufbetrieb und im unteren Lastbereich dient. Weiterhin hat die Gemischaufbereitungsvorrichtung ein Kraftstoffventil 8 zum Einspritzen bzw. Einbringen von Kraftstoff in den Einlaßkanal 2, wobei die eingespritzte Kraftstoffmenge jeweils passend zur Menge der aus der Umgebung angesaugten Luft paßt. Die gesamte Gemischaufbereitungseinrichtung ist von einem relativ großen Luftsammelgehäuse 10 umgeben, das wiederum über einen Luftfilter (nicht dargestellt) zur Umgebung hin offen ist.

Der Einlaßkanal 2 ist auf der einen Endseite 12 mit dem Brennraum 14 (nur teilweise dargestellt) verbunden. Im Übergangsbereich zwischen dem Brennraum 14 und der einen Endseite 12 befindet sich ein Ventilsitz 15, der über ein Ventil (nur symbolisch durch eine Mittellinie 16 dargestellt) geschlossen und geöffnet werden kann. Das Ventil wird nur während des periodisch wiederkehrenden Einlaßvorgangs geöffnet, was zu Schwingungen der im Einlaßkanal 2 befindlichen Luftsäule führt. Im vorliegenden Ausführungsbeispiel verzweigt sich in einem mittleren Abschnitt 17 der Einlaßkanal 2 auf zwei einzelne Kanäle, so daß der Brennraum über zwei nebeneinander angeordnete Ventile befüllt wird.

Die andere Endseite 19 des Einlaßkanals 2 hat eine Einlaßöffnung 20. Ein an der Endseite 19 angeordneter Endabschnitt 21 des Einlaßkanals 2 ist als Einlaßtrichter 22 ausgebildet, der eine Mittellinie 23 hat. Der Einlaßtrichter 22 ist auf einer sich längs zu einem mittleren Abschnitt 17 des Einlaßkanals 2 erstreckenden linearen, ersten Bewegungeinrichtung 24 (nur symbolisch durch einen Pfeil dargestellt) zwischen einer vorderen Endstellung gemäß Fig. 1 und einer hinteren Endstellung gemäß Fig. 2 hin und her beweglich.

In der vorderen Endstellung gemäß Fig. 1 wird die Einlaßöffnung 20 des Einlaßtrichters 22 durch einen Drosselkörper 25 verschlossen. Der Drosselkörper 25 hat einen mittleren, zylindrischen Abschnitt 26, dessen Durchmesser d1 größer als der Durchmesse d2 des Endabschnitts 21 des Einlaßkanals 2 ist. An den zylindrischen Abschnitt 26 schließt sich auf der der Einlaßöffnung 20 zugewandten Seite ein teilkugelförmiger Körper 27 an. An den mittleren zylindrischen Abschnitt 26 schließt sich auf der der Einlaßöffnung gegenüberliegenden Seite ein weiterer teilkugelförmiger Körper 28 an. Eine Mittellinie 29 des Drosselkörpers 25 ist deckungsgleich zur Mittellinie 23 des Einlaßtrichters 22 und damit zur Erstreckung des Einlaßkanals 2 angeordnet.

Befindet sich der Einlaßtrichter 22 in der vorderen Stellung gemäß Fig. 1, so ragt der teilkugelförmige Körper 27 teilweise in die Einlaßöffnung 20 hinein, wobei die Einlaßöffnung 20 verschlossen ist. Der Drosselkörper 25 ist im Bereich eines ringförmigen Abschnitts 30, in dem die Einlaßöffnung 20 des Einlaßtrichters 22 in seiner vorderen Stellung gemäß Fig. 1 gegen den Drosselkörper 25 stößt mit einer elastomeren Dichtung 31 versehen. Der Drosselkörper 25 ist im Luftsammelgehäuse 10 befestigt. Die Durchflußmengensteuerungseinrichtung 4 wird dadurch ausgebildet, daß der Einlaßtrichter 22 von der vorderen geschlossenen Stellung gemäß Fig. 1 in Richtung zur hinteren Stellung gemäß Fig. 2 vom Drosselkörper 25 weg bewegt wird, wobei ein ringförmiger Spalt 32 bzw. ein Abstand a zwischen der Einlaßöffnung 20 und dem Drosselkörper 25 einstellbar ist. Je größer der ringförmige Spalt 32 bzw. der Abstand a eingestellt wird, desto mehr Luft kann in den Einlaßkanal 2 einströmen, bis bei der hinteren Endstellung des Einlaßtrichters 22 nach Fig. 2 der ringförmige Spalt 32 bzw. der Abstand a maximal ist. Mit zunehmender Vergrößerung des ringförmigen Spalts 32 bzw. des Abstands a verkürzt sich auch die Länge des Einlaßkanals 2, womit gleichzeitig zur Einstellung und Regulierung der Luftmenge bzw. der Last des Motors die Länge des Einlaßkanals 2 optimal an die Last und an die bei der jeweiligen Last herrschende Drehzahl anpaßbar ist.

Das Kraftstoffventil 8 hat ein mehrfach gestuftes, zylindrisches Gehäuse 33, an dessen einen Stirnseite eine als Düse dienende Kraftstoffaustrittsöffnung 34 angeordnet ist. Im Drosselkörper 35 ist längs zu seiner Mittellinie 29 eine mehrfachgestufte Bohrung 35 ausgebildet, in der das Kraftstoffventil 8 eingepaßt ist, so daß Kraftstoff in Richtung der Längserstreckung des Einlaßkanals 2 und mittig zum Einlaßkanal 2 eingespritzt werden kann. Die Bohrung 35 ist im Bereich der Kraftstoffaustrittsöffnung 34 als eine zur Einlaßöffnung 20 hin geöffnete, zylindrische Kammer 36 ausgebildet.

Im Drosselkörper 25 ist eine Umgehungsleitung 37 ausgebildet, die das Innere des Luftsammelgehäuses 10 und damit die Atmosphäre mit der zylindrischen Kammer 36 und damit mit der Einlaßöffnung 20 verbindet. Die Umgehungsleitung 37 hat einen im Drosselkörper 25 ausgebildeten Sammelraum 40, der über eine nicht dargestellte Öffnung mit dem Luftsammelgehäuse 10 verbunden ist. In der Umgehungsleitung 37 befindet sich stromab des Sammelraums 40 ein zusätzliches Drosselorgan (nicht dargestellt) zur Regulierung der durch die Umgehungsleitung 37 strömenden Luft. Die Umgehungsleitung teilt sich stromab des zusätzlichen Drosselorgans in zwei Teilleitungen 38 auf, die quer zur Mittellinie 29 des Drosselkörpers 25 in die zylindrische Kammer 36, benachbart zur Kraftstoffaustrittsöffnung 34 münden. Die Umgehungsleitung 37 mit dem darin angeordneten zusätzlichen Drosselorgan bildet eine zusätzliche Durchflußmengensteuerungseinrichtung 6 zum Regulieren von kleineren Luftmengen aus, wie sie im Leerlauf und im unteren Teillastbereich des Verbrennungsmotors benötigt werden.

Mit dieser zusätzlichen Durchflußmengensteuerungseinrichtung 6 wird die Last des Motors und damit die Luftmenge in der vorderen Stellung des Einlaßtrichters 22 gemäß Fig. 1 für den Leerlauf- und den unteren Teillastbetrieb gesteuert. Wird eine höhere Last als die untere Teillast vom Verbrennungsmotor gefordert, so wird der Einlaßtrichter 22 sukzessive in Richtung hintere Stellung des Einlaßtrichters 22 gemäß Fig. 2 bewegt, wobei über den sich öffnenden ringförmigen Spalt 32 immer mehr Luft bei nachlassender Drosselung angesaugt wird und spätestens in der hinteren Stellung des Einlaßtrichters 22 gemäß Fig. 2 keine Drosselung zwischen der Einlaßöffnung 20 des Einlaßtrichters 22 und dem Drosselkörper 25 mehr stattfindet.

Gemäß Fig. 3 ist eine Reihe von Drosselkörpem 25 derart nebeneinander angeordnet und dieser Reihe von Drosselkörpem 25 gegenüberliegend eine Reihe von beweglichen Einlaßtrichtem 22 angeordnet, die für den Betrieb beispielsweise eines Vierzylinderreihenmotors oder eine Vierzylindermotorenbank vorgesehen sind.

Nachstehend werden Variationen und Abwandlungen zum vorstehend dargestellten Ausführungsbeispiel erläutert.

Der Drosselkörper 25 kann auf vorteilhafte Weise über eine zweite Bewegungseirichtung 39 (nur symbolisch durch einen Pfeil dargestellt) koaxial zur ersten Bewegungseinrichtung 24 zur Einlaßöffung 20 hin und von der Einlaßöffnung 20 weg bewegt werden. Hierdurch ist es möglich, über die erste Bewegungseinrichtung 24 in erster Linie die Länge des Einlaßkanals 2 passend zur gegenwärtigen Drehzahl des Verbrennungsmotors einzustellen und gleichzeitig über die zweite Bewegungseinrichtung 39 die Größe des ringförmigen Spalts 32 und damit die gegenwärtig gewünschte Last einzustellen, wobei die erste und die zweite Bewegungseinrichtung 24 und 39 eine überlagerte und koordinierte Bewegung ausführen. Damit kann einerseits die Länge des Einlaßkanals 2 optimal an die Drehzahl angepasst werden, andererseits die Last bzw. die Größe des ringförmigen Spalts 32 unabhängig von der Länge des Einlaßkanals 2 über die zweite Bewegungseinrichtung 39 wunschgemäß eingestellt werden.

Anstatt die Größe des ringförmigen Spalts 32 durch Bewegen des Drosselkörpers 25 in Richtung zur Einlaßöffnung 20 einzustellen kann auch um einen unbeweglichen Drosselkörper 25 herum ein Hülse (nicht dargestellt) angeordnet sein, die in Richtung zur Einlaßöffnung 20 beweglich ist, um die Größe des Spalts 32 einzustellen, insbesondere auch dann wenn mit der ersten Bewegungseinrichtung 24 der Einlaßkanal 2 zum Anpassen an die gegenwärtige Drehzahl verstellt insbesondere verkürzt worden ist.

Es ist auch möglich den Einlaßkanal 2 feststehend ohne die erste Bewegungseinrichtung 24 auszubilden und den ringförmigen Spalt 32 durch hin und her Bewegen des Drosselkörpers 25 durch die zweite Bewegungseinrichtung 39 einzustellen.

Weiterhin ist es grundsätzlich möglich den gesamten Lastbereich vom Leerlauf bis zur Vollast des Verbindungsmotors über die Regulierung des ringförmigen Spalts 32 zu bewerkstelligen. Hierbei ist es besonders vorteilhaft, den Drosselkörper 25 als Stöpsel auszubilden, so daß ein relativ langer ringförmiger Spalt 32 in geschlossener Stellung gemäß Fig. 1 ausgebildet wird, wobei beim Dosieren geringer Luftmengen und damit niedriger Lasten eine feinfühligere Durchflußmengensteuerung durch Zurückziehen des Einlaßtrichters 22 bewerkstelligbar ist.

In diesem Zusammenhang kann der Drosselkörper 25 auch als ein elipsenförmiger Körper oder als ein Körper ausgebildet sein, der in etwa der Innenform des Einlaßbereichs des Einlaßtrichters 22 entspricht. Auch kann der Drosselkörper 25 als eine Platte ausgebildet sein, die parallel zur Ebene der Einlaßöffnung 20 angeordnet ist oder als eine Kombination aus Platte und in etwa einer der Innenform des Einlaßbereichs des Einlaßtrichters 22 entsprechenden Körper. Hierdurch kann auf vorteilhafte Weise die Form des Drosselkörpers 25 und die Form des Einlaßendabschnitts 21 des Einlaßkanals 2 und damit die Form des frei werdenden Spalts 32 zwischen der Einlaßöffnung 20 und dem Drosselkörper 25 auf die sich mit der Lasteinstellung verändernde Länge des Einlaßkanals 2 abgestimmt werden. Für jede Lasteinstellung und auch für jede Drehzahl wird eine optimale Einströmung in den Einlaßkanal 2 ermöglicht, wobei sowohl die Einströmung in den Einlaßkanal 2 als auch die Strömung im Einlaßkanal 2 selbst minimal gestört wird.

Die dargestellte Gemischaufbereitungsvorrichtung kann auch dazu verwendet werden, ein fertiges Kraftstoff-Luftgemisch oder ein Gemisch aus Luft und brennbarem Gas zu regulieren. Auch ist es möglich die vorstehend dargestellte Durchflußmengensteuerungseinrichtung 4 in Kombination mit einer Direkteinspritzung von Kraftstoff in den Brennraum 14 zu kombinieren.

Weiterhin kann die Gemischaufbereitungsvorrichtung auch bei einem aufgeladenen Motor verwendet werden.

## Patentansprüche

1. Gemischaufbereitungsvorrichtung für einen Verbrennungsmotor mit
einem Einlasskanal (2) für ein gasförmiges Medium, insbesondere Luft, der mit der einen Endseite (12) mit dem Brennraum (14) des Verbrennungsmotors verbindbar ist und der auf der anderen Endseite eine Einlassöffnung (20) hat,
einer Durchflussmengensteuerungseinrichtung (4) mit einem Drosselkörper (25) zur Steuerung der Durchflussmenge durch den Einlasskanal (2) und damit der Last des Verbrennungsmotors, wobei
der Drosselkörper (25) an der Einlassöffnung (20) angeordnet ist und durch eine Relativbewegung zwischen dem Drosselkörper (25) und der Einlassöffnung (20) der Öffnungsgrad der Einlassöffnung (20) gegenüber der Umgebung einstellbar ist,
**dadurch gekennzeichnet, dass** im Drosselkörper (25) eine Umgehungsleitung (37) ausgebildet ist, die die Umgebung mit dem Einlasskanal (2) verbindet, wobei in der Umgehungsleitung (37) ein zusätzliches Drosselorgan vorgesehen ist, um eine zusätzliche Durchflussmengensteuerung (6) für kleine Durchflussmengen, wie beim Leerlauf und im unteren Teillastbereich auszubilden.

2. Gemischaufbereitungsvorrichtung nach Anspruch 1,
**dadurch gekennzeichnet, dass** im Drosselkörper (25) ein zusätzlicher Sammelraum (40) stromauf dem zusätzlichen Drosselorgan vorgesehen ist, wobei der zusätzliche Sammelraum (40) mit der Umgebung verbunden ist.

3. Gemischaufbereitungsvorrichtung nach Anspruch 1 oder 2,
**dadurch gekennzeichnet, dass** ein Kraftstoffventil (8) zum Einbringen von Kraftstoff in die Einlassöffnung (20) passend zur Menge der angesaugten Umgebungsluft vorgesehen ist,

4. Gemischaufbereitungsvorrichtung nach Anspruch 3,
**dadurch gekennzeichnet, dass** das Kraftstoffventil (8) im Drosselkörper (25) angeordnet ist und Kraftstoff über eine Kraftstoffaustrittsöffnung (34) des Kraftstoffventils (8) koaxial zur Mittellinie (23) des Einlasskanals (2) eingebracht wird

5. Gemischaufbereitungsvorrichtung nach Anspruch 3 oder 4,
**dadurch gekennzeichnet, dass** die Kraftstoffaustrittsöffnung (34) des Kraftstoffventils (8) in eine im Drosselkörper (25) koaxial zur Mittellinie (29) des Drosselkörpers (25) ausgebildete, zum Einlasskanal (2) hin offene zylindrische Kammer (36) mündet und dass die Umgehungsleitung (37) bevorzugt auf zwei Teilleitungen (38) verzweigt ist, die in die zylindrische Kammer (36) quer zur Einbringungsrichtung des Kraftstoffs münden.

6. Gemischaufbereitungsvorrichtung nach einem der Ansprüche 3 bis 5,
**dadurch gekennzeichnet, dass** die Einlassöffnung (20) und der Drosselkörper (25) von einem Luftsammelgehäuse (10) umgeben sind, das sich über einen Luftfilter zur Atmosphäre hin öffnet.

7. Gemischaufbereitungsvorrichtung nach einem der Ansprüche 1 bis 6,
**dadurch gekennzeichnet, dass** die Relativbewegung zwischen dem Drosselkörper (25) und der Einlassöffnung (20) lotrecht zur Ebene der Einlassöffnung (20) oder in axialer Richtung des Einlasskanals (2) erfolgt, wobei ein veränderbarer, umlaufender Spalt (32) zwischen dem Umfang der Einlassöffnung ( 20) und dem Drosselkörper (25) einstellbar ist.

8. Gemischaufbereitungsvorrichtung nach einem der Ansprüche 1 bis 7,
**dadurch gekennzeichnet, dass** der die Einlassöffnung (20) aufweisende Endabschnitt (21) des Einlasskanals (2) als rotationssymmetrischer Einlasstrichter (22) ausgebildet ist und dass der Drosselkörper (25) als ein kugelförmiger Körper (27) ausgebildet ist, wobei eine Mittellinie (29) des kugelförmigen Körpers (27) und eine Mittellinie des Einlasstrichters (23) deckungsgleich sind, und durch die Relativbewegung zwischen Einlassöffnung (20) und Drosselkörper (25) ein in Breite und Länge veränderbarer ringförmiger Spalt (32) zwischen dem Einlasstrichter (22) und dem kugelförmigen Körper (27) bewerkstelligbar ist

9. Gemischaufbereitungsvorrichtung nach einem der zuvor genannten Ansprüche,
**dadurch gekennzeichnet, dass** der Drosselkörper (25) als eine Platte, die parallel zur Ebene der Einlassöffnung (20) angeordnet oder als ein in die Einlassöffnung (20) einführbarer, und zum Einlassendabschnitt (21) des Einlasskanals (2) passender Stöpsel oder als eine Kombination aus Platte und Stöpsel ausgebildet ist.

10. Gemischaufbereitungsvorrichtung nach einem der zuvor genannten Ansprüche,
**dadurch gekennzeichnet, dass** der die Einlassöffnung (20) aufweisende Endabschnitt (21) des Einlasskanals (2) mittels einer ersten Bewegungseinrichtung (24) teleskopartig gegenüber dem verbleibenden Einlasskanal (2) verschieblich ist, um die Relativbewegung zwischen Drosselkörper (25) und Einlassöffnung (20) zu bewerkstelligen, wobei sich die Länge des Einlasskanals (2) mit zunehmender Freigabe des Spalts (32) zwischen Drosselkörper (25) und Einlassöffnung (20) verkürzt.

11. Gemischaufbereitungsvorrichtung nach einem der zuvor genannten Ansprüche,
**dadurch gekennzeichnet, dass** der Drosselkörper (25) mittels einer zweiten Bewegungseinrichtung (39) lotrecht zur Ebene der Einlassöffnung (20) oder in axialer Richtung des Einlasskanals (2) bewegbar ist, um die Größe des Spalts (32) zwischen Drosselkörper (25) und Einlassöffnung (20) einzustellen.

12. Gemischaufbereitungsvorrichtung nach einem der zuvor genannten Ansprüche,
**dadurch gekennzeichnet, dass** bei geschossenem Spalt (32) zwischen Einlassöffnung (20) und Drosselkörper (25) im Kontaktbereich zwischen der Einlassöffnung (20) und dem Drosselkörper (25) eine Dichtung (31) bevorzugt aus einem Elastoper vorgesehen ist.

13. Verfahren zum Betreiben einer Gemischaufbereitungseinrichtung für einen Verbrennungsmotor nach einem der vorstehenden Ansprüche 1 bis 12, wobei die Last des Verbrennungsmotors durch eine Relativbewegung zwischen dem Drosselkörper (25) und der Einlassöffnung (20) des Einlasskanals (2) eingestellt wird,
**dadurch gekennzeichnet, dass** kleinere Durchflussmengen wie für einen Leerlauf und eine untere Teillast des Verbrennungsmotors durch ein in einer Umgehungsleitung (37) angeordnetes, zusätzliche Drosselorgan eingestellt werden.

## Claims

1. A device for preparing the mixture for an internal combustion engine, comprising:
an intake port (2) for a gaseous medium, particularly air, connectable at one end (12) to the engine combustion chamber (14) and formed at the other end with an inlet opening (20), and
a flow rate control device (4) comprising a throttle member (25) for controlling the flow through the intake port (2) and consequently controlling the load on the engine, wherein
the throttle member (25) is disposed on the inlet opening (20) and the extent to which the inlet opening (20) is open relative to the environment is adjustable by relative motion between the throttle member (25) and the inlet opening (20),
**characterised in that** a bypass line (37) is formed in the throttle member (25) and connects the environment to the intake port (2), and the bypass line (37) contains an additional throttle means for additional control (6) at low flow rates, e.g. during idling or in the lower part-load range.

2. A mixture-preparing device according to claim 1,
**characterised in that** an additional collecting chamber (40) is provided in the throttle member (25) upstream of the additional throttle means, the additional collecting chamber (40) being connected to the environment.

3. A mixture-preparing device according to claim 1 or 2,
**characterised in that** a fuel valve (8) is provided for introducing fuel into the inlet opening (20) in accordance with the amount of sucked-in ambient air.

4. A mixture-preparing device according to claim 3,
**characterised in that** the fuel valve (8) is disposed in the throttle member (25) and fuel is introduced through an outlet opening (34) in the fuel valve (8) coaxial with the centre line (23) of the intake port (2).

5. A mixture-preparing device according to claim 3 or 4,
**characterised in that** the outlet opening (34) of the fuel valve (8) opens into a cylindrical chamber (36) in the throttle member (25) coaxially with the centre line (29) of the throttle member (25) and open towards the intake port (2), and the bypass line (37) preferably splits into two part-lines (38) which open into the cylindrical chamber (36) transversely of the direction for introducing fuel.

6. A mixture-preparing device according to any of claims 3 to 5,
**characterised in that** the inlet opening (20) and the throttle valve (25) are surrounded by an air-collecting casing (10) which opens to atmosphere via an air filter.

7. A mixture-preparing device according to any of claims 1 to 6,
**characterised in that** the relative motion between the throttle member (25) and the inlet opening (20) occurs at right angles to the plane of the inlet opening (20) or in the axial direction of the intake port (2), wherein an adjustable peripheral gap (32) is adjustable between the throttle member (25) and the periphery of the inlet opening (20).

8. A mixture-preparing device according to any of claims 1 to 7,
**characterised in that** the end portion (21) of the intake port (2) containing the inlet opening (20) is an axially symmetrical inlet funnel (22) and the throttle member (25) is a spherical member (27), wherein a centre line (29) of the spherical member (27) is in line with a centre line of the inlet funnel (23), and a variable-width and variable-length annular gap (32) between the inlet funnel (22) and the spherical member (27) is obtainable by relative motion between the inlet opening (20) and the throttle member (25).

9. A mixture-preparing device according to any of the previous claims,
**characterised in that** the throttle member (25) is a plate parallel to the plane of the inlet opening (20) or is a plug insertable into the inlet opening (20) and matching the end portion (21) of the intake port (2), or is a plate combined with a plug.

10. A mixture-preparing device according to any of the preceding claims,
**characterised in that** the end portion (21) of the intake port (2) formed with the inlet opening (20) is telescopically movable relative to the remaining portion of the intake manifold (2) by a first actuating device (24) in order to bring about relative motion between the throttle member (25) and the inlet opening (20), wherein the length of the intake port (2) decreases with increasing opening of the gap (32) between the throttle member (25) and the inlet opening (20).

11. A mixture-preparing device according to any of the preceding claims,
**characterised in that** the throttle member (25) is movable by a second actuating device (39) at right angles to the plane of the inlet opening (20) or in the axial direction of the intake port (2), in order to adjust the gap (32) between the throttle member (25) and the inlet opening (20).

12. A mixture-preparing device according to any of the previous claims,
**characterised in that** when the gap (32) between the inlet opening (20) and the throttle member (25) is closed, a preferably elastomeric seal (31) is provided in the contact region between the inlet opening (20) and the throttle member (25).

13. A method of operating a device for preparing the mixture for an internal combustion engine according to any of the preceding claims 1 to 12, wherein the load on the engine is adjusted by relative motion between the throttle member (25) and the inlet opening (20) of the intake port (2),
**characterised in that** smaller flow rates, e.g. for idling or a lower part-load on the engine, are set by an additional throttle means disposed in a bypass line (37).

## Revendications

1. Dispositif de préparation de mélange pour un moteur à combustion interne doté d'un conduit d'admission (2) pour un milieu gazeux, notamment de l'air, pouvant être relié avec l'un de ses côtés terminaux (12) à la chambre de combustion (14) du moteur à combustion interne et présentant sur l'autre côté terminal un orifice d'admission (20), d'un dispositif de régulation du débit (4) avec un corps d'étranglement (25) pour réguler le débit à travers le canal d'admission (2) et donc la charge du moteur à combustion interne, le corps d'étranglement (25) placé sur l'orifice d'admission (20) pouvant être réglé par un déplacement relatif entre le corps d'étranglement (25) et l'orifice d'admission (20) du degré d'ouverture de l'orifice d'admission (20) par rapport à l'environnement,
**caractérisé en ce qu'**
une conduite de dérivation (37) qui relie l'environnement au conduit d'admission (2) est conçue dans le corps d'étranglement (25), avec un organe d'étranglement supplémentaire prévu dans la conduite de dérivation (37) afin de former un dispositif de régulation du débit (6) supplémentaire pour de faibles débits, comme c'est le cas en marche à vide ou dans la plage de charge partielle inférieure.

2. Dispositif de préparation de mélange selon la revendication 1,
**caractérisé en ce qu'**
une chambre collectrice supplémentaire (40) est placée dans le corps d'étranglement (25) dans la direction du flux ascendant de l'organe d'étranglement supplémentaire, la chambre collectrice supplémentaire (40) étant reliée à l'environnement.

3. Dispositif de préparation de mélange selon la revendication 1 ou 2,
**caractérisé en ce qu'**
une soupape de carburant (8) permet d'amener le carburant dans l'orifice d'admission (20) en fonction de la quantité d'air environnant aspiré.

4. Dispositif de préparation de mélange selon la revendication 3,
**caractérisé en ce que**
la soupape de carburant (8) est placée dans le corps d'étranglement (25), et du carburant est amené de manière coaxiale par rapport à l'axe de symétrie (23) du conduit d'admission (2) via un orifice de sortie de carburant (34) de la soupape de carburant (8).

5. Dispositif de préparation de mélange selon la revendication 3 ou 4,
**caractérisé en ce que**
l'orifice de sortie de carburant (34) de la soupape de carburant (8) débouche dans une chambre cylindrique (36) ouverte vers le conduit d'admission (2) et conçue dans le corps d'étranglement (25) de manière coaxiale par rapport à l'axe de symétrie (29) du corps d'étranglement (25), et la conduite de dérivation (37) est divisée de préférence en deux conduites partielles (38) qui débouchent dans la chambre cylindrique (36) en diagonale de la direction d'amenée du carburant.

6. Dispositif de préparation de mélange selon l'une quelconque des revendications 3 à 5,
**caractérisé en ce que**
l'orifice d'admission (20) et le corps d'étranglement (25) sont entourés par un boîtier collecteur d'air (10) qui s'ouvre vers l'atmosphère via un filtre à air.

7. Dispositif de préparation de mélange selon l'une quelconque des revendications 1 à 6,
**caractérisé en ce que**
le déplacement relatif entre le corps d'étranglement (25) et l'orifice d'admission (20) est à la verticale du plan de l'orifice d'admission (20) ou dans la direction axiale du conduit d'admission (2), avec une fente circulaire modifiable (32) peut être réglée entre la périphérie de l'orifice d'admission (20) et le corps d'étranglement (25).

8. Dispositif de préparation de mélange selon l'une quelconque des revendications 1 à 7,
**caractérisé en ce que**
la section finale (21) du conduit d'admission (22) logeant l'orifice d'admission (20) est conçue en tant que trémie d'admission à symétrie de révolution (22) et le corps d'étranglement (25) est conçu en tant que corps sphérique (27), dont un axe de symétrie (29) du corps sphérique (27) et un axe de symétrie de la trémie d'admission (20) coïncident, et le déplacement relatif entre l'orifice d'admission (20) et le corps d'étranglement (25) permet d'effectuer une fente annulaire (32) modifiable en longueur et en largeur entre la trémie d'admission (22) et le corps sphérique (27).

9. Dispositif de préparation de mélange selon l'une quelconque des revendications précédentes,
**caractérisé en ce que**
le corps d'étranglement (25) est disposé en tant que plaque parallèle au plan de l'orifice d'admission (20), en tant que bouchon pouvant être introduit dans l'orifice d'admission (20) et adapté à la section finale d'admission (21) du conduit d'admission (2) ou encore en tant qu'association d'une plaque et d'un bouchon.

10. Dispositif de préparation de mélange selon l'une quelconque des revendications précédentes,
**caractérisé en ce que**
la section finale (21) du conduit d'admission (2) logeant l'orifice d'admission (20) peut être déplacée de manière télescopique par rapport au conduit d'admission restant (2) à l'aide d'un premier manipulateur (24) afin d'effectuer le déplacement relatif entre le corps d'étranglement (25) et l'orifice d'admission (20), la longueur du conduit d'admission (2) étant réduite par le déblocage croissant de la fente (32) entre le corps d'étranglement (25) et l'orifice d'admission (20).

11. Dispositif de préparation de mélange selon l'une quelconque des revendications précédentes,
**caractérisé en ce que**
le corps d'étranglement (25) peut être déplacé à l'aide d'un deuxième manipulateur (39) à la verticale du plan de l'orifice d'admission (20) ou dans la direction axiale du conduit d'admission (2) afin de régler la dimension de la fente (32) entre le corps d'admission (25) et l'orifice d'admission (20).

12. Dispositif de préparation de mélange selon l'une quelconque des revendications précédentes,
**caractérisé en ce qu'**
un joint (31), de préférence en élastomère, est prévu dans la zone de contact entre l'orifice d'admission (20) et le corps d'étranglement (25) lorsque la fente (32) est fermée entre l'orifice d'admission (20) et le corps d'étranglement (25).

13. Procédé d'utilisation d'un dispositif de préparation de mélange pour un moteur à combustion interne selon l'une quelconque des revendications précédentes 1 à 12, la charge du moteur à combustion interne étant réglée par un déplacement relatif entre le corps d'étranglement (25) et l'orifice d'admission (20) du conduit d'admission (2),
**caractérisé en ce que**
de plus petits débits, comme pour une marche à vide et une charge partielle inférieure du moteur à combustion interne, sont réglés par un organe d'étranglement supplémentaire placé dans une conduite de dérivation (37).
